# EUROPÄISCHE PATENTSCHRIFT

(11) **EP 0 199 339 B1**
(45) Veröffentlichungstag und Bekanntmachung des Hinweises auf die Patenterteilung: **14.08.1991**
(21) Anmeldenummer: 86105531.7
(22) Anmeldetag: 22.04.1986
(51) Int. Cl.: B01F 1/00

(54) **Verfahren zur Herstellung von Lösungen von molekularem Sauerstoff in flüssigen Kohlenwasserstoffen**
Process for dissolving molecular oxygen in liquid hydrocarbons
Procédé de dissolution de l'oxygène moléculaire dans des hydrocarbures liquides

(30) Priorität: 25.04.1985 DE 3514924
(43) Veröffentlichungstag der Anmeldung: 29.10.1986
(73) Patentinhaber: BASF Aktiengesellschaft, 67063 Ludwigshafen (DE)
(72) Erfinder: Grosskinsky, Otto-Alfred, Dr., D-6700 Ludwigshafen (DE); Herrmann, Guenter, Dr., D-6900 Heidelberg (DE); Loeffler, Ulrich, Dr., D-6701 Dannstadt-Schauernheim (DE); Schnabel, Rolf, Dr., D-6707 Schifferstadt (DE); Stuetzer, Dieter, Dr., D-6700 Ludwigshafen (DE)

(56) Entgegenhaltungen:
- EP-A- 0 135 718
- DE-A- 2 700 754
- US-A- 3 957 876

## Beschreibung

Aus der DE-A-15 93 700 ist ein Verfahren bekannt, bei dem man molekularen Sauerstoff in Cyclohexan löst, indem man Cyclohexan am Kopf einer Absorptionskolonne zuführt und im Gegenstrom molekularen Sauerstoff leitet.

Kohlenwasserstoffe haben in Gegenwart von molekularem Sauerstoff im Gegensatz zu Luft die nachteilige Eigenschaft zu detonieren. Dies gilt insbesondere bei erhöhter Temperatur und der Ausbildung von Kohlenwasserstoff-Filmen an festen Oberflächen. Darüber hinaus besteht die Gefahr bei einer Störung der Sauerstoffzufuhr, daß Kohlenwasserstoffe in die Sauerstoffleitung eindringen und detonieren.

Es war deshalb die technische Aufgabe gestellt, das Lösen von molekularem Sauerstoff in flüssigen Kohlenwasserstoffen so zu gestalten, daß die Gefahr einer Detonation vermieden und auch bei außerordentlichen Betriebszuständen zum Beispiel Druckabfall oder Ausfall der Sauerstoffzuführung keine Gefahrenquellen auftreten.

Diese technische Aufgabe wird gelöst in einem Verfahren zur Herstellung von Lösungen von molekularem Sauerstoff in flüssigen Kohlenwasserstoffen durch In-Berührung-bringen von flüssigen Kohlenwasserstoffen mit molekularem Sauerstoff unter erhöhtem Druck in einer senkrecht stehenden Absorptionszone, wobei man
a) am unteren Ende der Absorptionszone eine Wasserschicht aufrecht erhalt
b) in die Wasserschicht molekularen Sauerstoff einleitet
c) oberhalb der Wasserschicht flüssige Kohlenwasserstoffe zuführt
d) den aus der Wasserschicht aufsteigenden fein verteilten molekularen Sauerstoff zusammen mit den flüssigen Kohlenwasserstoffen bei einer Temperatur von 0 bis 50°C unter Durchmischung in der Absorptionszone nach oben leitet mit der Maßgabe, daß die Absorptionszone stets mit Flüssigkeit vollständig gefüllt ist, damit sich keine zusammenhängende Gasphase ausbildet und
e) die Lösung von molekularem Sauerstoff in flüssigem Kohlenwasserstoff am oberen Teil der Absorptionszone austrägt.

Das neue Verfahren hat den Vorteil, daß kritische Betriebszustände vermieden werden und insbesondere auch bei außerordentlichen Betriebszuständen, wie Ausfall der Sauerstoffzuführung keine Gefahrenquellen auftreten.

Erfindungsgemäß verwendet man als Ausgangsstoffe flüssige Kohlenwasserstoffe, insbesondere Alkane mit 4 bis 18 Kohlenstoffatomen, Cycloalkane mit 5 bis 10 Kohlenstoffatomen im Ring oder Alkylaromaten mit 7 bis 12 Kohlenstoffatomen. Besondere Bedeutung haben Cycloalkane der genannten Kohlenstoffzahl, insbesondere Cyclohexan, erlangt.

Der verwendete molekulare Sauerstoff enthält vorteilhaft weniger als 5 Vol.%, insbesondere weniger als 1 Vol.% Inertgase, wie Stickstoff, Kohlendioxid oder Edelgase.

Der Lösevorgang wird in einer senkrecht stehenden Absorptionszone, z.B. einem Absorptionsturm, der vorteilhaft ein Verhältnis von Länge zu Durchmesser von 5 bis 20:1 hat, durchgeführt.

Am unteren Ende der Absorptionszone wird eine Wasserschicht aufrechterhalten. Vorteilhaft nimmt die Wasserschicht 10 bis 50 % des Inhalts der Absorptionszone ein. Die Wasserschicht hat vorteilhaft einen Gehalt an Salzen, wie Alkalisalzen, z.B. Natriumchlorid, Natriumsulfat oder Kaliumphosphat. Der Salzgehalt beträgt vorzugsweise von 50 bis 90 Gew.% des Sättigungswertes. Darüber hinaus hat es sich bewährt, wenn die Wasserschicht zusätzlich oberflächenaktive Stoffe wie kationische, anionische oder neutrale oberflächenaktive Stoffe enthält. Geeignete oberflächenaktive Stoffe sind beispielsweise Schwefelsäure- oder Phosphorsäureester langkettiger Alkohole.

Im allgemeinen reicht ein Gehalt von 0,001 bis 0,1 Gew.% an oberflächenaktiven Stoffen aus.

Der molekulare Sauerstoff wird vorteilhaft in feiner Verteilung in die Wasserschicht eingeleitet.

Die flüssigen Kohlenwasserstoffe werden oberhalb der Wasserschicht in die Absorptionszone zugeführt. Vorteilhaft leitet man die flüssigen Kohlenwasserstoffe unmittelbar oberhalb der Wasserschicht ein.

Der aus der Wasserschicht aufsteigende, fein verteilte molekulare Sauerstoff wird zusammen mit den flüssigen Kohlenwasserstoffen unter Durchmischung in der Absorptionszone nach oben geleitet. Durch die feine Verteilung des molekularen Sauerstoffs in der Wasserschicht tritt dieser in Folge eines Auftriebs von allein in die Kohlenwasserstoffschicht ein und liegt dort in feiner Verteilung vor. Man achtet darauf, daß sich keine zusammenhängende Gasphase ausbildet. Dies wird erzielt, indem die Absorptionszone stets mit Flüssigkeit vollständig gefüllt ist und vorteilhaft am obersten Ende ein geringer Teilstrom z.B. das 0,005 bis 0,1 fache der gesamten zugeführten Kohlenwasserstoff-Menge entnommen und mit Stickstoff gestrippt wird. Hierdurch wird die Ausbildung einer zusammenhängenden Gasphase vermieden. Der hierbei anfallende flüssige Kohlenwasserstoff wird wieder dem Ausgangskohlenwasserstoff zugefügt. Zum Zwecke der besseren Durchmischung weist die Absorptionszone vorteilhaft in dem Teil, in dem der flüssige Kohlenwasserstoff zusammen mit molekularem Sauerstoff nach oben geleitet wird, in deren Verlauf z.B. eine oder bis zu 6 Engstellen auf. Zwischen den Engstellen sind vorteilhaft Prallplatten angeordnet. Es ist auch möglich, mehrere Engstellen jeweils in einer Ebene anzuordnen. Vorteilhaft sind die Engstellen als Düsenöffnungen ausgebildet, so daß das aufsteigende Gemisch aus Kohlenwasserstoffen und molekularem Sauerstoff an der Düsenaustrittsöffnung eine Strömungsgeschwindigkeit von 2 bis 60 m/s aufweist. Ferner hat es sich als vorteilhaft erwiesen, wenn man einen Teil der Lösung von molekularem Sauerstoff in Kohlenwasserstoffen im Kreis führt. Vorteilhaft wird hierbei die 2 bis 50 fache Menge der Lösung von molekularem Sauerstoff in Kohlenwasserstoffen. bezogen auf die zugeführte Menge an Kohlenwasserstoffen, in der Nähe des oberen Endes der Absorptionszone entnommen und wieder an eine Stelle unmittelbar oberhalb der Wasserschicht in die Absorptionszone zugeführt.

Die Absorption wird bei einer Temperatur von 0 bis 50°C durchgeführt. Die Temperatur wird möglichst so gewählt, daß sie nur wenige Grade über dem Schmelzpunkt des Wassers und des Kohlenwasserstoffs, je nachdem welcher von beiden höher ist, liegt. Vorteilhaft hält man einen Druck von 10 bis 100 bar ein. Es ist vorteilhaft darauf zu achten, daß der Druck jeweils dem 1,1-bis 1,5 fachen des Sättigungsdrucks bei der jeweils angewandten Temperatur entspricht. Vorteilhaft löst man in Kohlenwasserstoffen so viel Sauerstoff, daß bei den jeweils angewandten Druck- und Temperaturbedingungen ein Sättigungsgrad von 60 bis 90 % erreicht wird.

Es hat sich als vorteilhaft erwiesen, Druckschwankungen, die auftreten können durch die Menge der Wasserschicht auszugleichen. Z.B. wird bei einem Absinken des Druckes durch eine Undichtigkeit zusätzlich Wasser in die Absorptionszone gepumpt und somit die Ausbildung einer zusammenhängenden Gasphase vermieden.

Die nach dem Verfahren der Erfindung erhältlichen Lösungen von molekularem Sauerstoff in flüssigen Kohlenwasserstoffen eignen sich zur weiteren Umsetzung bei der Erzeugung von Oxidationsprodukten, z.B. werden molekularen Sauerstoff enthaltende Cyclohexanlösungen zur Herstellung von Cyclohexanon und Cyclohexanol verwendet.

## Patentansprüche

1. Verfahren zur Herstellung von Lösungen von molekularem Sauerstoff in flüssigen Kohlenwasserstoffen durch in Berührung bringen flüssigen Kohlenwasserstoffen mit molekularem Sauerstoff unter erhöhtem Druck in einer senkrecht stehenden Absorptionszone, dadurch gekennzeichnet, daß man
a) am unteren Ende der Absorptionszone eine Wasserschicht aufrecht erhält
b) in die Wasserschicht molekularen Sauerstoff einleitet
c) oberhalb der Wasserschicht flüssige Kohlenwasserstoffe zuführt
d) den aus der Wasserschicht aufsteigenden fein verteilten molekularen Sauerstoff zusammen mit den flüssigen Kohlenwasserstoffen bei einer Temperatur von 0 bis 50°C unter Durchmischung in der Absorptionszone nach oben leitet mit der Maßgabe, daß die Absorptionszone stets mit Flüssigkeit vollständig gefüllt ist, damit sich keine zusammenhängende Gasphase ausbildet und
e) die Lösung von molekularem Sauerstoff in flüssigem Kohlenwasserstoff am oberen Teil der Absorptionszone austrägt.

2. Verfahren nach Anspruch 1, dadurch gekennzeichnet, daß man die 2- bis 50-fache Menge der Lösung von molekularem Sauerstoff in Kohlenwasserstoffen. bezogen auf die zugeführte Kohlenwasserstoffmenge im Kreis führt.

3. Verfahren nach den Ansprüchen 1 und 2, dadurch gekennzeichnet, daß man das Gemisch aus Kohlenwasserstoffen und molekularem Sauerstoff im Verlauf der Absorptionszone durch Engstellen leitet.

4. Verfahren nach den Ansprüchen 1 bis 3, dadurch gekennzeichnet, daß man die Absorption unter einem Druck von 10 bis 100 bar durchführt.

5. Verfahren nach den Ansprüchen 1 bis 4, dadurch gekennzeichnet, daß die Wasserschicht einen Gehalt an Salzen hat.

6. Verfahren nach den Ansprüchen 1 bis 5, dadurch gekennzeichnet, daß die Wasserschicht einen Gehalt an oberflächenaktiven Stoffen hat.

7. Verfahren nach Ansprüchen 1 bis 6, dadurch gekennzeichnet, daß man den Druck in der Absorptionszone durch die Menge der Wasserschicht regelt.

8. Verfahren nach den Ansprüchen 1 bis 7, dadurch gekennzeichnet, daß man einen Sättigungsgrad an molekularem Sauerstoff in den flüssigen Kohlenwasserstoffen von 60 bis 90 % in Abhängigkeit von den jeweils angewandten Temperatur und Druckbedingungen einhält.

9. Verfahren nach den Ansprüchen 1 bis 8, dadurch gekennzeichnet, daß man am obersten Ende der Absorptionszone eine kleine Flüssigkeitsmenge entnimmt.

## Claims

1. A process for the preparation of a solution of molecular oxygen in a liquid hydrocarbon by bringing a liquid hydrocarbon into contact with molecular oxygen under superatmospheric pressure in a vertical absorption zone, wherein
a) a layer of water is maintained in the lower end of the absorption zone,
b) molecular oxygen is passed into the layer of water,
c) a liquid hydrocarbon is fed in above the layer of water,
d) the finely divided molecular oxygen rising from the layer of water passed upward together with the liquid hydrocarbon at from 0 to 50°C, with thorough mixing in the absorption zone with the proviso that the absorption zone is always completely filled with liquid so that no cohesive gas phase is formed, and
e) the solution of molecular oxygen in the liquid hydrocarbon is discharged in the upper part of the absorption zone.

2. A process as claimed in claim 1, wherein the solution of molecular oxygen in the hydrocarbon is circulated in an amount which is from 2 to 50 times the amount of hydrocarbon fed in.

3. A process as claimed in claim 1 or 2, wherein the mixture of the hydrocarbon and molecular oxygen is passed through constictions along the absorption zone.

4. A process as claimed in any of claims 1 to 3, wherein the absorption is carried out under from 10 to 100 bar.

5. A process as claimed in any of claims 1 to 4, wherein the layer of water contains a salt.

6. A process as claimed in any of claims 1 to 5, wherein the layer of water contains a surfactant.

7. A process as claimed in any of claims 1 to 6, wherein the pressure in the absorption zone is regulated by the amount of water in the water layer.

8. A process as claimed in any of claims 1 to 7, wherein the degree of saturation of molecular oxygen in the liquid hydrocarbon is maintained at from 60 to 90%, depending on the particular temperature and pressure conditions used.

9. A process as claimed in any of claims 1 to 8, wherein a small amount of liquid is removed from the uppermost end of the absorption zone.

## Revendications

1. Procédé de préparation de solutions d'oxygène moléculaire dans des hydrocarbures liquides par mise en contact d'hydrocarbures liquides avec de l'oxygène moléculaire sous pression élevée dans une zone d'absorption disposée verticalement, caractérisé en ce que
a) l'on maintient une couche d'eau à l'extrémité inférieure de la zone d'absorption,
b) on envoie de l'oxygène moléculaire dans la couche d'eau,
c) on introduit des hydrocarbures liquides au-dessus de la couche d'eau,
d) on fait passer de bas en haut dans la zone d'absorption l'oxygène moléculaire finement divisé qui monte à partir de la couche d'eau, en même temps que les hydrocarbures liquides, à une température de 0 à 50°C et avec mélange intime, étant spécifié que la zone d'absorption est constamment remplie entièrement de liquide afin qu'il ne se forme pas de phase gazeuse cohérente, et
e) on extrait la solution d'oxygène moléculaire dans l'hydrocarbure liquide à la partie supérieure de la zone d'absorption.

2. Procédé selon la revendication 1, caractérisé en ce qu'on recycle une quantité de la solution d'oxygène moléculaire dans des hydrocarbures qui correspond à 2-50 fois la quantité d'hydrocarbures introduite.

3. Procédé selon la revendication 1 ou 2, caractérisé en ce qu'on fait passer le mélange d'hydrocarbures et d'oxygène moléculaire à travers des resserrements dans son parcours de la zone d'absorption.

4. Procédé selon l'une quelconque des revendications 1 à 3, caractérisé en ce qu'on conduit l'absorption sous une pression de 10 à 100 bars.

5. Procédé selon l'une quelconque des revendications 1 à 4, caractérisé en ce que la couche d'eau contient des sels.

6. Procédé selon l'une quelconque des revendications 1 à 5, caractérisé en ce que la couche d'eau contient des substances tensio-actives.

7. Procédé selon l'une quelconque des revendications 1 à 6, caractérisé en ce qu'on règle la pression dans la zone d'absorption au moyen de la quantité de la couche d'eau.

8. Procédé selon l'une quelconque des revendications 1 à 7, caractérisé en ce qu'on maintient un degré de saturation de 60 à 90% en oxygène moléculaire dans les hydrocarbures liquides, en fonction des conditions de température et de pression appliquées en particulier.

9. Procédé selon l'une quelconque des revendications 1 à 8, caractérisé en ce qu'on prélève une petite quantité de liquide à l'extrémité la plus élevée de la zone d'absorption.
